# EUROPÄISCHE PATENTSCHRIFT

(11) **EP 0 615 787 B1**
(45) Veröffentlichungstag und Bekanntmachung des Hinweises auf die Patenterteilung: **16.12.1998**
(21) Anmeldenummer: 94810108.4
(22) Anmeldetag: 22.02.1994
(51) Int. Cl.: B05C 17/005, B05C 17/01

(54) **Handbetätigtes Austraggerät für eine Doppelaustragkartusche**
Manual dispensing device for double cartridge
Distributeur manuel pour cartouche double

(30) Priorität: 17.03.1993 CH 803/93
(43) Veröffentlichungstag der Anmeldung: 21.09.1994
(73) Patentinhaber: Keller, Wilhelm A., CH-6402 Merlischachen (CH)
(72) Erfinder: Keller, Wilhelm A., CH-6402 Merlischachen (CH)
(74) Vertreter: AMMANN PATENTANWAELTE AG BERN

(56) Entgegenhaltungen:
- EP-A- 0 252 401
- EP-A- 0 408 494

## Beschreibung

Die vorliegende Erfindung bezieht sich auf ein handbetätigtes Austraggerät für eine Doppelaustragkartusche für Zwei- komponentenmassen nach dem Oberbegriff von Patentanspruch 1. Ein solches Gerät befindet sich auf dem Markt. Dabei handelt es sich um ein kleineres Austraggerät, bei dem die Doppelschubstange eine auf der Unterseite angebrachte Verzahnung aufweist, in die ein gemeinsamer, einen Kreisbogen ausführender, an einer Klinke angebrachter Vorschubzahn eingreift. Infolge des relativ hohen spezifischen Antriebsdruckes ist es notwendig, einerseits die Schubstange aus einem hochwertigen Kunststoff zu fertigen und andererseits für den Abzughebel sowie den einzigen Vorschubzahn bzw. Klinke Metallteile zu verwenden, wodurch die Herstellung teuer und die Montage zeitaufwendig ist.

In der EP-A-0 408 494 des gleichen Anmelders sind mehrere Austraggeräte beschrieben, wobei in einer der dort offenbarten Ausführungsformen die Schubstangen beidseitig eine gegen aussen, d.h. senkrecht zur Ebene, die durch den Griff und den Abzughebel gebildet wird, gerichtete Verzahnung aufweisen, auf die am Schuborgan angebrachte Klinken einwirken. In einem Ausführungsbeispiel erfolgt der Antrieb durch je einen beidseitig angebrachten Schubzahn, der an einem Ende eines unter Federdruck stehenden Schubzahnhalters angeordnet ist. Die in dieser Druckschrift offenbarten Geräte sind für relativ grosse Kartuschen gedacht, wobei jede Schubstange einen Antrieb aufweist.

Aus der EP-A-252 401 des gleichen Anmelders ist ferner ein Austraggerät bekannt, bei der die Verzahnung an der Schubstange nach unten weist, die Uebertragung der Kraft vom Abzughebel darauf jedoch über eine Klinke mit relativ hohem Anpressdruck erfolgt, die, da am Abzughebel angeordnet, ausserdem eine bogenförmige Bewegung ausführt und somit störende Drehmomente erzeugt.

Es ist von diesem Stand der Technik ausgehend Aufgabe der vorliegenden Erfindung ein Austraggerät anzugeben, bei dem der spezifische Anpressdruck derart herabgesetzt ist, dass die Verwendung kostengünstiger und einfach zu montierender Kunststoffteile, bei gleichzeitiger Erhöhung der Auspresskraft und feinerem Nachfassen möglich ist. Diese Aufgabe wird mit einem im Patentanspruch 1 definierten Austraggerät gelöst.

In bevorzugten Ausführungen der Erfindung wird die Vorwärtsbewegung des Vorschuborgans in Richtung der Schubstangen bzw. Austragrichtung dadurch verbessert, dass mit dem Abzughebel zusammenarbeitende Bogen-Ausgleichselemente vorgesehen sind, die eine parallel, bzw. senkrecht zu den Schubstangen stehende Bewegung ausführen.

Die Erfindung wird im folgenden anhand einer Zeichnung von Ausführungsbeispielen näher erläutert.
Fig. 1 zeigt ein erfindungsgemässes Austraggerät im Längsschnitt,
Fig. 2 zeigt das Austraggerät von Fig. 1 von vorne und in einem Schnitt,
Fig. 3 zeigt das Austraggerät von Fig. 1 von oben,
Fig. 4 zeigt ein Detail einer Ausführungsvariante,
Fig. 5 zeigt ein Detail von Figur 1 in Draufsicht,
Fig. 6 zeigt eine Ausführungsvariante zum Gerät von Fig. 1,
Fig. 7 zeigt ein weiteres Ausführungsbeispiel eines erfindungsgemässen Austraggerätes.

Die Ausführungsbeispiele von erfindungsgemässen Geräten sind in der Zeichnung schematisch und teilweise vereinfacht dargestellt, wobei unwesentliche und an sich bekannte Einzelheiten ausgelassen wurden.

Die Geräte sind dafür ausgelegt, besonders kostengünstig hergestellt zu werden. Trotzdem ist eine möglichst genaue Dosierung unter genauer Einhaltung des Mischverhältnisses der auszutragenden Massen erwünscht, so dass insgesamt hohe Anforderungen an die mechanischen Komponenten eines solchen Gerätes gestellt werden. Der Vortrieb muss sowohl leichtgängig als auch genau sein und auch bei grossen Kräften nicht klemmen. Auch werden wesentlich höhere Vortriebkräfte verlangt. Dazu muss die vom Abzughebel zu übertragende Kraft möglichst genau in Richtung der Schubstangen erfolgen und um eine möglichst grosse Untersetzung zu ermöglichen, muss die Verzahnung feinteilig sein, jedoch derart, dass die relativ beträchtlichen Kräfte gut übertragen werden können.

Das Gerät 1 weist einen Griff 2 mit Abzughebel 3 auf, der über einen Antrieb auf eine Doppelschubstange 4 wirkt, die auf nicht eingezeichnete Auspresskolben einer Doppelkartusche wirkt, um die beiden Komponenten der Kartusche auszutragen. Der Griff 2 ist einstückig mit dem Gehäuse 5 gefertigt, wobei das Gehäuse verschiedene Führungen, Rippen usw. aufweist, wie aus der nachfolgenden Beschreibung noch besser hervorgehen wird. Der Abzughebel 3 ist oben über einen Bolzen 6 mit einem schlittenförmigen Vorschuborgan 7 verbunden, das über vier Führungsnocken 8, siehe Fig. 2, in zwei Führungen 9 im Gehäuseunterteil und zwischen diesen und der Unterseite 11 des Gehäusedeckels 12 geführt ist, wodurch verhindert wird, dass der Schlitten 7 beim Betätigen des Abzughebels nach oben ausweicht. Der Bolzen 6 ist im Schlitten derart angeordnet, dass er im Gehäuse axial gesichert ist.

Der Abzughebel 3 ist ausserdem, etwas unterhalb von Bolzen 6, über einen zweiten Bolzen 13 mit zwei Bogen-Ausgleichselementen in Form von Gleitschuhen 14 gelenkig verbunden, die in entprechend geformten Fächern 15 des Gehäuses auf und ab, das heisst senkrecht zur Richtung der Schubstangen bewegbar sind. Dieser Bogen-Ausgleichmechanismus ermöglicht die maximale Volumenausnützung für den oberen Teil des Abzughebels und gestattet somit die Verwendung von Kunststoff anstatt Metall. Dabei sind die Abmessungen der Gehäusefächer 15 derart gewählt, dass ein Gleiten der Gleitschuhe ohne Spiel, jedoch mit kleiner Reibung gewährleistet ist. Da beim Betätigen des Abzughebels das Vorschuborgan nicht nach oben ausweichen kann, da es durch den Gehäusedeckel gehalten ist, muss er zwangsläufig beim Bogenausgleich nach unten ausweichen.

Die Uebertragung der Bewegung des Schuborgans auf die Schubstangen erfolgt über einen Mitnehmer 16, der in vorliegendem Fall vier Zähne 17 aufweist, die in eine an der Unterseite der Schubstangen 4 sich befindliche Verzahnung 18 eingreifen. Der Mitnehmer 16 mit den Zähnen 17 ist als Hohlkörper ausgebildet, in dem eine Druckfeder 19 angeordnet ist. Dabei stützt sich die Druckfeder auf dem Schuborgan ab. Um das Zurückzuziehen der Schubstangen beim Auswechseln der Kartuschen zu ermöglichen, greift ein Hebel 20, der am Gehäuse geführt ist, am Mitnehmer an, um dessen Zähne aus der Verzahnung auszukoppeln.

In Figur 5 ist der Auf- und Zusammenbau von Hebel 20 im Detail dargestellt. Der Hebel weist, von aussen gesehen, einen Wulst 32, eine eingeschnittene Lasche 29 und eine Zunge 31 zum Durchstecken durch eine verlängerte Wand des Mitnehmers 16 auf. Beim Zusammenstecken wird der Hebel durch eine entsprechende Oeffnung 28 in der Gehäusewand 5 bis zum Wulst durchgesteckt, woraufhin die Lasche hochfedert und den Hebel gegen Herausfallen verriegelt.

In der Sicht von oben, Fig. 3, erkennt man, dass zwei Rückstellfedern 21 und 22 vorgesehen sind, um das Vorschuborgan und damit auch den Abzughebel in die Ausgangsposition zurückzuführen und die sich an zwei Rippen 10 abstützen. Die Federn könnten jedoch auch durchgehend sein und sich an der Gehäusewand abstützen. Ausserdem sind die Schraubenlöcher 30 zum Befestigen des Gehäusedeckels 12 eingezeichnet. Anstatt den Deckel anzuschrauben kann dieser auch in Nuten oder Ausnehmungen im Gehäuse geführt und befestigt werden.

In Fig. 4 ist eine Ausführungsvariante des Mitnehmers eingezeichnet. Der Mitnehmer 23 mit den Zähnen 24 ist als abgesetzter Körper ausgebildet, wobei um den unteren Teil mit kleinerem Durchmesser eine Druckfeder 25 angeordnet ist. Dabei stützt sich die Druckfeder auch hier auf das Schuborgan ab. Der Hebel 20 weist die selbe Lasche 29 und den gleichen Wulst 32 wie beim vorhergehenden Ausführungsbeispiel auf, ist jedoch vorne gabelförmig ausgebildet und umfasst einen Einschnitt 27 am unteren Teil des Mitnehmers.

In Figur 6 ist eine Ausführungsvariante dargestellt, bei der die Bogenausgleichselemente nicht notwendigerweise am Abzughebel angelenkt sein müssen. Der Abzughebel 33 weist unterhalb von Bolzen 6 eine Einbuchtung 34 auf, die ein halbkreisförmiges Bogen-Ausgleichselement 35, das gleichzeitig auch als Drehachse dient, umfasst und beim Betätigen auf diesem aufliegt, wodurch auch hier nicht der Schlitten nach oben sondern der Abzughebel nach unten ausweicht.

Das Ausführungsbeispiel gemäss Fig. 7 enthält einige Vereinfachungen, indem vor allem die Bogenausgleichsbewegung durch eine Lasche bewirkt wird. Es werden in diesem Zusammenhang nur die Teile und Merkmale beschrieben, die sich von den vorhergehenden Beispielen wesentlich unterscheiden. Der Abzughebel 43 des Gerätes 41 ist über einen Bolzen 46 am Gehäuse 45 angelenkt und über den Bolzen 6 mit einer Bogenausgleichslasche 36 verbunden, die ihrerseits über eine Achse 37 drehbeweglich mit dem Vorschuborgan 7 verbunden ist, das seinerseits den Mitnehmer 38 enthält. Der Mitnehmer ist oberhalb der Lasche 36 mit etwas Spiel ausgeschnitten, um eine vertikale Bewegung ausführen zu können und weist ebenfalls mehrere Zähne 17 auf.

Die Lasche 36 kann an ihrem am Vorschuborgan angelenkten Ende nur eine lineare Bewegung ausführen, während sie mit ihrem anderen Ende mit dem Abzughebel derart verbunden ist, dass sie dort dessen bogenförmige Bewegung ausführen kann, wodurch auch diese Konstruktion eine maximale Volumenausnützung ermöglicht.

Im Unterschied zu den vorhergehenden Ausführungsbeispielen weist der Mitnehmer 38 griffseitig einen kleinen Hohlraum 39 auf, in dem eine Druckfeder 40 angeordnet ist, die sich am Schuborgan abstützt. Als Variante ist der Mitnehmerhebel 42 nicht ganz unten sondern etwas oberhalb der Druckfeder angeordnet und greift dort am Mitnehmer an, um diesen für das Zurückziehen der Schubstangen 44 zu entriegeln. Ausserdem ist der Deckel 47 nicht wie gemäss den vorhergehenden Ausführungen oben angeordnet, sondern kartuschenseitig angeschraubt, wodurch die sonst auf das Gehäuse und den Deckel wirkenden Schubkräfte nicht von Schrauben aufgenommen werden müssen und der Zusammenbau noch mehr erleichtert wird.

An den Geräten ist zusätzlich, siehe Figur 2, eine auf die Schubstange wirkende Reibungsbremse 26 angeordnet, die in der EP-B-0 252 401 des gleichen Anmelders eingehend beschrieben ist und die ein Nachfassen durch Ueberwindung der Mitnahmekräfte zwischen Schubstange und Mitnehmer nach dem Austraghub ermöglicht.

Aus der Beschreibung und der Zeichnung geht hervor, dass das Gerät aus wenigen kostengünstigen Einzelteilen besteht, die sehr leicht zusammengesetzt werden können. Dabei ist es wesentlich, dass sämtliche für den Antrieb wichtigen Teile in das Gehäuseunterteil eingelegt und durch Aufsetzen und Verschrauben oder Klemmen des Gehäusedeckels oder sein Einschieben in die Gehäuse-Nuten gesichert werden können. Die grosse Auflagefläche zwischen den Zähnen am Mitnehmer und der Verzahnung ermöglichen eine wesentliche Herabsetzung des spezifischen Anpressdruckes und somit die Verwendung von preisgünstigen Kunststoffen. Ferner ermöglicht die kleine Zahnteilung ein schnelles Nachfassen durch den Abzughebel und ergibt einen sehr kleinen Totweg desselben.

Ausserdem ermöglicht die Konstruktion des Abzughebels im Bereich der Achsen ein grösseres Volumen bei gleicher Baulänge im Vergleich mit den vorbekannten Ausführungen und damit seine Herstellung aus kostengünstigem Kunststoff anstatt aus Metall.

## Patentansprüche

1. Handbetätigtes Austraggerät für eine Doppelaustragkartusche für Zweikomponentenmassen, mit einer Doppelschubstange (4, 44) und einem gemeinsam auf die Doppelschubstange wirkenden, über einen Abzughebel (3) betätigbaren Vorschubantrieb, wobei der Vorschubantrieb ein Vorschuborgan (7) enthält, das über eine Verzahnung (18) an der Doppelschubstange (4, 44) auf diese wirkt, dadurch gekennzeichnet, dass die Zähne der Verzahnung (18) an der Doppelschubstange (4, 44) gegen das freie Ende des Griffes (2) des Gerätes gerichtet sind und das Vorschuborgan (7) einen mehrere Zähne (17, 24) aufweisenden, federbeaufschlagten Mitnehmer (16, 23, 38) enthält, der in einer etwa senkrecht zur Austragrichtung erfolgenden Bewegung im wesentlichen senkrecht auf die Verzahnung (18) an der Doppelschubstange (4, 44) wirkt, und das Vorschuborgan im wesentlichen nur in Richtung der Doppelschubstange bzw. Austragrichtung wirkt.

2. Austraggerät nach Anspruch 1, dadurch gekennzeichnet, dass der Mitnehmer (16, 38) als Hohlkörper ausgebildet ist oder einen Hohlraum (39) aufweist, in dem eine Druckfeder (19, 40) angeordnet ist und mit einem durch das Gehäuse (5, 45) geführten Hebel (20, 42) verbunden ist.

3. Austraggerät nach Anspruch 1 oder 2, dadurch gekennzeichnet, dass der Abzughebel (43) am Vorschuborgan (7) über ein Bogen-Ausgleichselement (36) angelenkt ist, das im wesentlichen parallel zur Doppelschubstange (44) geführt ist.

4. Austraggerät nach Anspruch 1 oder 2, dadurch gekennzeichnet, dass der Abzughebel (3, 33) am Vorschuborgan (7) über einen Bolzen (6) angelenkt ist und mit mindestens einem Bogen-Ausgleichselement (14, 35) zusammenarbeitet, das im wesentlichen senkrecht zur Doppelschubstange (4) gleitbar geführt ist.

5. Austraggerät nach Anspruch 3, dadurch gekennzeichnet, dass das Bogen-Ausgleichselement als Lasche (36) ausgebildet ist, die an einem Ende über eine Achse (37) am Vorschuborgan (7) angelenkt und linear geführt und am anderen Ende über einen Bolzen (6) derart mit dem Abzughebel (43) verbunden ist, dass sie dort dessen bogenförmige Bewegung mitmacht.

6. Austraggerät nach Anspruch 4, dadurch gekennzeichnet, dass das Bogen-Ausgleichselement zwei Gleitschuhe (14) aufweist, die am Abzughebel (3) über eine Achse (13) angelenkt und in Fächern (15) im Gehäuse (5) gleitbar geführt sind.

7. Austraggerät nach Anspruch 4, dadurch gekennzeichnet, dass die Drehachse für den Abzughebel (33) ein als Bogen-Ausgleichselement dienender halbkreisförmiger Körper (35) ist, der in einer entsprechenden Ausbuchtung (34) im Abzughebel (33) anliegt.

8. Austraggerät nach einem der Ansprüche 1 bis 7, dadurch gekennzeichnet, dass zwei am Gehäuse (5) abgestützte Rückholfedern (21, 22) auf das Vorschuborgan (7) wirken.

9. Austraggerät nach einem der Ansprüche 1 bis 8, dadurch gekennzeichnet, dass das Gehäuse (5, 45) mit dem Griff (2) und dem Deckel (12, 47), die Doppelschubstange (4, 44), der Mitnehmer (16, 23, 38) und das Vorschuborgan (7) sowie der Abzughebel (3, 33, 43) aus Kunststoff gefertigt sind.

10. Austraggerät nach einem der Ansprüche 1 bis 9, dadurch gekennzeichnet, dass sämtliche für den Antrieb erforderlichen Teile (3, 33, 43; 4, 44; 16, 23, 38; 14, 35, 36) im Gehäuseunterteil (5, 45) eingebaut und durch einen gesicherten Deckel (12, 47) gehalten sind.

11. Austraggerät nach einem der Ansprüche 1 bis 10, dadurch gekennzeichnet, dass es eine auf die Doppelschubstange (4, 44) wirkende Reibungsbremse (26) aufweist.

## Claims

1. A manually operated dispensing device for a double dispensing cartridge for two-component products, comprising a double thrust ram (4, 44) and an advance drive jointly acting on the double thrust ram and being actuated by a trigger lever (3), whereby the advance drive comprises a thrust member (7) which acts on the double thrust ram (4, 44) via a toothing (18) of the latter, characterised in that the teeth of the toothing (18) on the double thrust ram (4, 44) are directed towards the free end of the handle (2) of the device and in that the thrust member (7) comprises a driving dog (16, 23, 38) under the action of a spring and having several teeth (17, 24) and acting on the toothing (18) present on the double thrust ram (4, 44) in a sense substantially perpendicular to the direction of dispensing and in that the thrust member substantially acts only in the direction of the double thrust ram, resp. the direction of dispensing.

2. A dispensing device according to claim 1, characterised in that the driving dog (16, 38) is formed as hollow body or comprises a cavity (39) in which a pressure spring (19, 40) is located and connected to a lever (20, 42) traversing the housing (5, 45).

3. A dispensing device according to claim 1 or 2, characterised in that the trigger lever (43) is articulated to the thrust member (7) by means of a arc-compensating element (36) which is guided substantially parallel to the double thrust ram (44).

4. A dispensing device according to claim 1 or 2, characterised in that the trigger lever (3, 33) is articulated to the thrust member (7) by means of a bolt (6) and co-operates with at least one arc compensating element (14, 35) which is slidingly guided substantially perpendicular to the double thrust ram (4)

5. A dispensing device according to claim 3, characterised in that the arc compensating element is formed as a joint bar (36) which at one end is articulated to the thrust member (7) by means of an axle (13) and guided linearly and which on its other end is connected by a bolt (6) to the trigger lever (43) in such a way that there it follows its arc-like movement.

6. A dispensing device according to claim 4, characterised in that the arc compensating element comprises two sliding blocks (14) which are articulated to the trigger lever (3) by an axle (13) and are slidingly guided within compartments 15) in the housing (5).

7. A dispensing device according to claim 4, characterised in that the rotational axis of the trigger lever (33) is a semicircular body (35) serving as arc compensating element and embracing a corresponding recess (34) in the trigger lever (33).

8. A dispensing device according to one of the claims 1 to 7, characterised in that two pullback springs (21, 22) supported on the housing (5) act unto the thrust member (7).

9. A dispensing device according to one of the claims 1 to 8, characterised in that the housing (5, 45) with the handle (2) and the cover (12, 47), the double thrust ram (4, 44), the driving dog (16, 23, 38) and the thrust member (7) as well as the trigger lever (3, 33, 43) are made from synthetic material.

10. A dispensing device according to one of the claims 1 to 9, characterised in that all pieces (3, 33, 43; 4, 44; 16, 23, 38; 14, 35, 36) necessary for the actuating mechanism are lodged in the lower part (5, 45) of the housing and held by a secured cover (12, 47).

11. A dispensing device according to one of the claims 1 to 10, characterised in that it comprises a friction brake (26) acting upon the double thrust ram (4, 44).

## Revendications

1. Applicateur manuel pour une cartouche double pour produits à deux composantes, avec une tige d'avancement double (4, 44) et un mécanisme d'avancement qui agit conjointement sur la tige d'avancement double et qui est capable d'être actionné par un levier d'actionnement (3), le mécanisme d'avancement comprenant un organe d'avancement (7) qui agit sur la tige d'avancement double (4, 44) par l'intermédiaire d'une denture (18) de celle-ci, caractérisé en ce que les dents de la denture (18) sur la tige d'avancement double (4, 44) sont dirigées vers l'extrémité libre de la poignée (2) de l'applicateur et que l'organe d'avancement (7) comprend un entraîneur (16, 23, 38) soumis à l'action d'un ressort et présentant une ou plusieurs dents (17, 24) et qui agit essentiellement perpendiculairement sur la denture (18) de la tige d'avancement double (4, 44) dans un mouvement approximativement perpendiculaire à la direction d'émission, et que l'organe d'avancement n'agit essentiellement qu'en direction de la tige d'avancement double, resp. en direction d'émission.

2. Applicateur selon la revendication 1, caractérisé en ce que l'entraîneur (16, 38) est réalisé sous forme d'un corps creux ou présente une cavité (39) dans laquelle est logé un ressort de pression (19, 40) qui est relié à un levier (20, 42) traversant le boîtier (5, 45).

3. Applicateur selon la revendication 1 ou 2, caractérisé en ce que le levier d'actionnement (43) est articulé sur l'organe d'avancement (7) par l'intermédiaire d'un élément de compensation d'arc (36) qui est guidé essentiellement parallèlement à la tige d'avancement double (44).

4. Applicateur selon la revendication 1 ou 2, caractérisé en ce que le levier d'actionnement (3, 33) est articulé sur l'organe d'avancement (7) par l'intermédiaire d'un boulon (6) et coopère avec au moins un élément de compensation d'arc (14, 35) qui est guidé essentiellement perpendiculairement à la tige d'avancement double (4).

5. Applicateur selon la revendication 3, caractérisé en ce que l'élément de compensation d'arc présente la forme d'une languette (36) dont un côté est articulé sur l'organe d'avancement (7) par l'intermédiaire d'un axe (37) et guidé de manière linéaire, et dont l'autre côté est relié au levier d'actionnement (43) par l'intermédiaire d'un boulon de telle manière qu'elle suit son mouvement en arc de ce côté.

6. Applicateur selon la revendication 4, caractérisé en ce que l'élément de compensation d'arc comprend deux coulisseaux (14) qui sont articulés au levier d'actionnement (3) par l'intermédiaire d'un axe (13) et logés de manière coulissante dans des logements (15) dans le boîtier (5).

7. Applicateur selon la revendication 4, caractérisé en ce que l'axe de rotation du levier d'actionnement (33) est un corps en forme d'un demi-cercle (35) servant comme élément de compensation d'arc qui repose dans un évidement (34) du levier d'actionnement (33).

8. Applicateur selon l'une des revendications 1 à 7, caractérisé en ce que deux ressorts de rappel (21, 22) supportés dans le boîtier (5), agissent sur l'organe d'avancement (7).

9. Applicateur selon l'une des revendications 1 à 8, caractérisé en ce que le boîtier (5, 45) avec la poignée (2) et le couvercle (12, 47), la tige d'avancement double (4, 44), l'entraîneur (16, 23, 38) et l'organe d'avancement (7) ainsi que le levier d'actionnement (3, 33, 43) sont fabriqués en matière plastique.

10. Applicateur selon l'une des revendications 1 à 9, caractérisé en ce que toutes les pièces (3, 33, 43; 4, 44; 16, 23, 38; 14, 35, 36) nécessaires à l'actionnement sont montées dans la partie inférieure (5, 45) du boîtier et retenues par un couvercle (12, 47) sécurisé.

11. Applicateur selon l'une des revendications 1 à 10, caractérisé en ce qu'il comprend un frein à friction (26) agissant sur la tige d'avancement double (4, 44).
